# EUROPÄISCHE PATENTSCHRIFT

(11) **EP 0 835 699 B1**
(45) Veröffentlichungstag und Bekanntmachung des Hinweises auf die Patenterteilung: **20.02.2002**
(21) Anmeldenummer: 97117310.9
(22) Anmeldetag: 07.10.1997
(51) Int. Cl.: B21D 22/26, B21D 22/22

(54) **Hydraulische Tiefzieheinrichtung**
Hydraulic deep drawing apparatus
Dispositif d'emboutissage profond hydraulique

(30) Priorität: 08.10.1996 DE 19641411
(43) Veröffentlichungstag der Anmeldung: 15.04.1998
(73) Patentinhaber: Maschinenfabrik J. Dieffenbacher GmbH & Co., 75020 Eppingen (DE)
(72) Erfinder: Pahl, Klaus-Jürgen, Dr., 75056 Sulzfeld (DE); Kruse, Stephan, 75031 Eppingen (DE); Therolf, Dieter, 71665 Vaihingen (DE)
(74) Vertreter: Hartdegen, Anton

(56) Entgegenhaltungen:
- EP-A- 0 453 955
- DE-A- 3 724 382
- DE-A- 4 435 069
- US-A- 4 745 792

## Beschreibung

Die Erfindung betrifft eine hydraulische Tiefzieheinrichtung bei Pressen zum Ziehen von Blechformteilen nach dem Oberbegriff des Patentanspruchs 1.

Eine hydraulische Tiefzieheinrichtung gemäß dem Oberbegriff des Anspruchs 1 ist aus der DE-OS 44 35 069 bekannt geworden. Dieser Erfindung lag die Aufgabe zugrunde, die Presse zusammen mit dem hydroelastischen Ziehapparat so zu gestalten, daß ohne aufwendige Anpaßumrüstung vorhandene Werkzeuge der bisherigen konventionellen Tiefzieh-Umformtechnik zum Einsatz kommen können, mit dem Ziel, daß solche älteren Werkzeuge mit dem Anspruch eines modernen CNC-geregelten, in Kraftwirkungsfeldern gegliederte Vielpunkteinheit gefahren werden können.

Ein wesentlicher Vorteil der Erfindung nach DE 44 35 069 ist, daß Werkzeuge von konventionellen einfachwirkenden Pressen ohne umständliche und teure Anpaß-Umrüstung für eine prozeßgeführte Tiefziehumformung mit CNC-geregelter Vielpunktkraftregelung eingesetzt werden können. Nicht gelöst ist das Problem des unterschiedlichen Fließverhaltens des Werkstückbleches, zum Beispiel bei der Herstellung von Doppelspülbecken mit unterschiedlichen Geometrien der Becken z. B. des Beckenabstandes, der -tiefe, der -radien und der Blechdicke und unterschiedlichen Werkstoffqualitäten des Werkstückes, das heißt, es müssen in altbekannter Weise in den kritischen Fließfrontbereichen Papierschnitzel unter die Blechhalteplatte bzw. den Ziehring gelegt werden. Besonders beim Einfahren neuer Werkzeuge erfordert dies einen hohen zeitlichen Aufwand und ist nur bedingt reproduzierbar.

Der Erfindung liegt die Aufgabe zugrunde, eine hydraulische Tiefzieheinrichtung zu schaffen, mit der ein reproduzierbares Tiefziehen bei den unterschiedlichsten Wirkparametern wie Werkstoffeigenschaften, Befettung, Schmierung, Temperatur u.s.w. in Hinsicht auf Form und Qualität des Werkstückes möglich ist, ohne daß eine ständige manuelle Korrektur, zum Beispiel durch das Unterlegen von Papierschnitzeln, nötig ist.

Diese Aufgabe ist durch die Merhmale des Anspruches 1 gelöt.

Durch die erfindungsgemäße Lösung wird insbesondere ein reproduzierbares Ziehen des Werkstückbleches ohne Papierschnitzel-Unterlage ermöglicht. Ein einfaches und reproduzierbares Ziehen wird dadurch erreicht, daß der äußere Wirkkranz über die Werkzeug-Grundplatte auf die Blechhalteplatte mit einem einstellbaren Grundlastanteil der Blechhaltekraft beaufschlagt wird, das heißt die Druckbolzen wirken nicht auf die Blechhalteplatte, sondern an ebenen Flächen der Werkzeug-Grundplatte. Für den inneren Wirkkranz dagegen können entsprechend der Ziehringgeometrie die Wirkpunkte bzw. Wirkflächen einzeln oder in Gruppen gezielt angesteuert werden. Dabei kann durch hohe Kraftkonzentration in den kritischen Stellen, zum Beispiel im Stegbereich eines Doppelspülbeckens, das Einfließen des Platinenmaterials gebremst und durch geeignete Einstellung der Kraftprofile in den hydraulischen Kurzhubzylindern entlang der Ziehringkontur gesteuert werden.

Von Vorteil beim erfindungsgemäßen Vielpunktsystem ist somit die Trennung der Blechhaltefunktion in zwei verschiedene Funktionsebenen. Ein hydraulischer Kreis wirkt als Grundlast (äußerer Wirkkranz) auf die Werkzeuggrundplatte, die unterhalb der eigentlichen Blechhalteplatte angeordnet ist, wobei diese Grundlast sich in einer einstellbaren gleichmäßigen Blechhaltekraft über das komplette Blech auswirkt. Zusätzlich zu dieser Funktionsebene wirken verschiedene in Gruppen zusammengefaßte Kurzhubzylinder (innerer Wirkkranz) in der Nähe des Ziehringradius direkt auf die Blechhalteplatte. Diese Kurzhubzylinder steuern präzise den Fluß des Materials in den kritischen Bereichen nahe der Umformzone.

Dafür sind in vorteilhafter Weise die Kurzhubkolben der Kurzhubzylinder mit einer großen Wirkfläche ausgestattet um mit Druckbolzen unterschiedlichster Formgebung optimale Wirkpunkte, auf der Wirkfläche der Kurzhubkolben fixiert, zu erreichen. Die Vielpunkteinheit ist zweckmäßigerweise ausgelegt für das Herstellen von Teilen einer Werkstückfamilie, sie kann dabei ganz oder in Teilen für die Anpassung an andere Werkstückteilfamilien auswechselbar sein, unter Nutzung der vorhandenen elektrischen und hydraulischen Steuer- und Regeleinrichtungen der Presse. Die Anordnung einer separaten Vielpunkteinheit sichert die reproduzierbare Übertragung der gewünschten Blechhaltekraft, indem der Stössel einen Abstand von Δs zum Werkstück erreicht. Dieses Festsetzen des Stössels sichert somit auch bei Einleitung großer exzentrischer Last reproduzierbare Betriebsbedingungen ohne Kippen. Der Stössel wird durch ein exzentrisches Lastmoment nur gering beeinflußt. Insbesondere wird die Blechhaltekraftverteilung während des Ziehvorganges nicht durch eine Kippung des Stössels verändert.

Diese Entwicklungsstufe des Vielpunktkontrollsystems gemäß der Erfindung bestehend aus einer hydraulischen Presse, einer Vielpunkteinheit für die Blechhalterfunktion und flexiblen Umformelementen als Ziehstempelantrieb bietet die Möglichkeit eines reproduzierbaren Tiefziehvorganges für schwierige Teile. Basierend auf dem Prinzip der Trennung der Blechhaltefunktion von der Stösselfunktion, eine an die Teilgeometrie angepaßte Vielpunkteinheit und Umformelemente, welche so positioniert werden können, daß eine zentrische Krafteinleitung vorliegt, wird eine verbesserte Prozeßstabilität erreicht. Die Einführung einer Pressensteuerung per Computer sichert eine einfache Handhabung der komplexen Parametereinstellungen. Die Folge sind verringerte Einstellungszeiten, minimierter Materialverbrauch genauso wie eine Verringerung der Ausschußrate. Besonders die Anwendung auf dem Feld der Umformung von Edelstahlküchenspülen bestätigen die Verbesserung in der Verfahrensbeherrschung.

Weitere Merkmale und Vorteile der Erfindung ergeben sich aus den Unteransprüchen und aus der Beschreibung eines Ausführungsbeispieles anhand der Zeichnung.

Es zeigen:
- Figur 1: die Presse mit der erfindungsgemäßen Tiefzieheinrichtung im Aufriß,
- Figur 2: die Vielpunkteinheit mit Ziehwerkzeug aus Figur 1 in größerem Maßstab,
- Figur 3a: die Vielpunkt-Kontrolleinheit nach Figur 1 und Schnitt A-A aus Figur 3b,
- Figur 3b: die Anordnung der Kurzhubzylinder für den äußeren und inneren Wirkkranz im Grundriß für ein Teil mit rechteckiger Kontur,
- Figur 4a: die Ausbildung eines runden Druckbolzens in mittiger Anordnung auf der Wirkfläche der Kurzhubkolben im Grundriß,
- Figur 4b: die Ausbildung eines rechteckigen Druckbolzens in mittiger Anordnung auf der Wirkfläche der Kurzhubkolben im Grundriß,
- Figur 4c: die Ausbildung eines runden Druckbolzens in außermittiger Anordnung auf der Wirkfläche der Kurzhubkolben im Grundriß,
- Figur 4d: die Ausbildung eines rechteckigen Druckbolzens in außermittiger Anordnung auf der Wirkfläche der Kurzhubkolben im Grundriß,
- Figur 5a: die Ausbildung einer Vielpunkteinheit mit nebeneinander angeordneten, auswechselbaren Modulstreifen,
- Figur 5b: eine weitere Ausbildung einer Vielpunkteinheit mit beliebig angeordneten Modulstreifen auf einer gemeinsamen Trägerplatte,
- Figur 5c: eine andere Ausbildung einer Vielpunkteinheit mit unterschiedlichen Modulstreifenausführungen, beliebig angeordnet auf einer gemeinsamen Trägerplatte,
- Figur 6a: Druckprofile während des Ziehweges,
- Figur 6b: die Bildschirmdarstellung der Parameter,
- Figur 7a: die Werkzeuggrundplatte mit eingesteckten Druckbolzen und der Kurzhubkolbenposition für den inneren Wirkkranz für eine Doppelbeckenspüle,
- Figur 7b: die Werkzeuggrundplatte mit eingesteckten Druckbolzen und der Kurzhubkolbenposition für den inneren Wirkkranz für eine Einbeckenspüle,
- Figur 8a: in perspektivischer Darstellung die Anordnung der Umformzylinder in der Tischplatte,
- Figur 8b: den verschiebbaren Umformzylinder mit Umformkolben in der Führung der Tischplatte im Grundriß und
- Figur 8c: nach Figur 8b die Anordnung zweier Umformzylinder mit Umformkolben in der Tischplatte.

Die Zeichnung zeigt in Figur 1 eine Tiefzieheinrichtung in einer Presse 1 in geschlossener Arbeitsstellung vor dem Tiefziehvorgang, ohne Werkstück 19. Dabei übernimmt die Presse 1 die Funktion einer Zuhalte- bzw. Werkzeugspannvorrichtung. Das heißt, die Schließzylinder 2 haben die Funktion, das Eigengewicht von Stössel 3 und Zwischenplatte 4 und Ziehring 8 vertikal im Zuge einer Öffnungs- oder Schließbewegung hydraulisch zu bewegen. In geschlossener Position werden über die Distanzstücke 21, die beim Tiefzieh-Umformvorgang auftretenden Umformkräfte und Blechhalterkräfte (Prozeßkräfte), statisch aufgenommen. Gegebenenfalls kann in der unteren Schließposition anstatt der Distanzstücke 21 eine hydraulisch gesteuerte, mechanische Verriegelungseinheit verwendet werden, so daß die auftretenden Kräfte zwischen der unteren Tischkonstruktion des Pressenrahmens 7 und dem Stössel 3 aufgefangen werden.

In Figur 2 sind das Ziehwerkzeug und die Vielpunkteinheit 12 im Detail größer dargestellt. Die untere Werkzeughälfte besteht dabei aus den Elementen Ziehstempel 9, Blechhalteplatte 10, der Werkzeuggrundplatte 11, den Druckbolzen 5 und Formbolzen 20. Die Vielpunkteinheit 12 beinhaltet die Kurzhubzylinder 13 mit den Kurzhubkolben 14. Mit der Zwischenplatte 4 ist der Ziehring 8 wie bei einer konventionellen Ausführung fest verbunden und mit dem Stössel 3 heb- und senkbar.

Die Kurzhubkolben 14 der austauschbaren Vielpunkteinheit 12 sind so aufgebaut, daß sie für eine Produktfamilie ähnlicher Teile aber mit unterschiedlichen Dimensionen verwendbar sind. Am wichtigsten für die Durchführung ist die Beziehung zwischen Produktform (zum Beispiel rechteckige Form des Ziehringes 8) und den Zylinderpositionen, um den Materialfluß in den Bereichen der Druck- und Zugbereiche in der effizientesten Art und Weise kontrollieren zu können. Verglichen mit den Konzepten von konventionellen einfach- und doppeltwirkenden Pressen hat das Kurzhubzylinderprinzip mit einem installierten Hub von nur wenigen Millimetern den Vorteil von mehr Flexibilität in Hinsicht auf Plazierung der Aktoren relativ zu der Werkstückgeometrie. Das wird erreicht in Kombination mit einem verbesserten dynamischen Verhalten des hydraulischen Systems, und verwirklicht die Möglichkeit der Programmierung von komplexen Blechhaltekraftprofilen, welche exakt die Anforderung erfüllen, die für jedes Stadium des Ziehprozesses notwendig sind.

Die Haltekraft der Kurzhubzylinder 13 ist in einem äußeren Wirkkranz 25 und einem inneren Wirkkranz 26 aufgeteilt, wobei der äußere Wirkkranz 25 mit einer einstellbaren, gleichbleibenden Grundlast mit den Druckbolzen 6 auf die Werkzeuggrundplatte 11 wirkt, während die Wirkpunkte des inneren Wirkkranzes 26 über die Druckbolzen 5 und Formbolzen 20 durch entsprechend geformte Öffnungen in der Werkzeuggrundplatte 11 auf die Blechhalteplatte 10 wirken und jeweils einzeln oder in Gruppen gezielt geregelt beaufschlagbar sind. In den Figuren 3a und 3b sind Wirkkränze 25 und 26, abgegrenzt voneinander durch die Trennlinie 30 (dick strichliert), anschaulich dargestellt. Im engen Rasterfeld umhüllen die Kurzhubzylinder 13 mit den Kurzhubkolben 14 die Ziehringkontur 18 entsprechend dem zu ziehenden Werkstück. Die Tischplatte 15 (siehe auch Figur 8a und 8b) besitzt vornehmlich im Mittelfeld der Spannfläche Ausschnitte mit Führungen 24 für die Gehäuse 23 der Umformzylinder/-kolben 16/17. Je nach Geometrie der Ziehstempel 9 können entsprechend viele hydraulische Umformkolben 17 vorgesehen sein. Diese Anordnung bewegbarer Zylindereinheiten als Ziehantriebe, plaziert im unteren Querhaupt der Presse, übernimmt die Ziehfunktion für Teile mit unterschiedlichen Geometrien. Durch das Trennen der Ziehfunktion von der Vielpunkteinheit 12 kann die Presse 1 leicht an verschiedene Produktgruppen angepaßt werden, indem die Vielpunkteinheit 12 ausgewechselt und die Positionen der Umformzylinder/-kolben 16/17 angepaßt werden.

Der Funktionsablauf eines Tiefziehvorganges ist wie folgt: Bei geöffneter Presse 1 wird das ebene Werkstück 19 auf die Blechhalteplatte 10 und den abgesenkten Ziehstempel 9 gelegt. Danach wird in schneller Schließbewegung der Stössel 3 an Führungsschienen 22 hydraulisch oder mechanisch bis auf einen kleinen Spalt, Δs, von circa 0,5 mm bis 5 mm kurz über dem Werkstück 19 abgesenkt. Der Stössel 3 wird dabei entweder durch Distanzstücke 21 abgestützt, wobei die eingestellte Stösselkraft über der gesamt wirkenden Prozeßkraft liegen 3 muß. Alternativ kann die Festsetzung des Stössels über eine mechanisch/hydraulische Verriegelungseinheit erfolgen. In Figur 1 ist der Spaltabstand s eingezeichnet, der gleich der Blechstärke des Werkstücks 19 plus dem Spalt Δs ist. Durch das Verriegeln des Stössels 3 mit einem Spaltabstand Δs zum Werkstück 19 ergibt sich auch bei der sehr schnellen Schließbewegung kein dynamischer Auftreffstoß auf das Werkstück 19. Aufwendige Vorbeschleunigungsprozeduren konventioneller Ziehkissenplatten entfallen hiermit. Nach der Festlegung oder Verriegelung des Stössels 3 werden die Kurzhubzylinder 13 und Kurzhubkolben 14 hydraulisch aktiviert. Die Blechhalteplatte 10 wird entsprechend dem Spaltabstand Δs hydraulisch angehoben, so daß das Werkstück 19 gegen den Ziehring 8 gedrückt wird. Ist der Spalt Δs hydraulisch überbrückt und die Sollwerte der Kurzhubzylinder 13 oder Zylindergruppen erreicht, beginnt sofort die Ziehstempelbewegung für den Ziehhub. Während des Tiefziehhubes werden die Drücke in den Kurzhubzylindern 13 oder Zylindergruppen entsprechend dem unterschiedlichen Materialfluß im Zug- und Druckumformungsbereich (zum Beispiel im Druckumformungsbereich Materialverdickung durch das konzentrische Zusammenfließen des Materials und Materialverdickungen im Zargenflansch) durch eine Rechnersteuerung verändert. Die Druckbolzen 5 und Formbolzen 20 entsprechend den jeweiligen Zug- und Druckumformbereichen sind entlang der Ziehringkontur 18 der Spülbeckengeometrie angeordnet.

Wie aus den Figuren 3 und 4 hervorgeht, sind die Kurzhubkolben 14 mit einer so hohen Wirkfläche ausgestattet, daß die Druckbolzen 5 oder die Formbolzen 20 in der Werkzeuggrundplatte 11 auch exzentrisch entsprechend der Ziehringgeometrie 18 bzw. Ziehstempelkontur auf die Wirkflächen des Kurzhubkolbens 14 im Kurzhubzylinder 13 angeordnet werden können. Dafür muß selbstverständlich die Werkzeuggrundplatte 11 entsprechend der Form der Druckbolzen 5 und Formbolzen 20 angefertigt werden. Die Formbolzen 20 können dafür der Werkstückform bzw. der Ziehringkontur 18 entsprechend angepaßt sein. Die Figuren 5a, 5b und 5c sowie 7a und 7b zeigen die Möglichkeit auf, wie durch unterschiedliche Anwendung der Druckbolzen 5 und Formbolzen 20 auf den Wirkflächen der Kurzhubzylinder 13 die Anpassung an ähnliche Werkstücke einer Teilefamilie gewährleistet ist, wobei die Vielpunkteinheit 12 aus mehreren Wechselmodulstreifen 27 zusammensetzbar ausgeführt werden kann und somit für die Herstellung unterschiedlicher Werkstücke 19 mit verschiedenen Abmessungen brauchbar ist. Die Figuren 5a, 5b und 5c zeigen jeweils im Aufriß und Seitenriß den Aufbau einer Werkzeuggrundplatte 11 durch Wechselmodulstreifen 27 oder durch Wechselmodule 28 und 28', die entsprechend eines Werkstücks 19 einer Teilfamilie auf der Trägerplatte 29 fixierbar sind.

Die Figur 6a zeigt die Druckprofile während des Ziehweges, während die Figur 6b zeigt, wie durch Eingabe von Werkzeugparametern in einen Rechner und programmierbare Darstellung am Monitor Werkstückfamilien darstellbar und entwickelbar sind.

In Figur 6b sind auf dem Monitor als Beispiel die Startwerte in KN beim Ziehen eines Doppelspülbeckens mit verschiedenen großen Becken dargestellt. Weiter sind im Feld links unten folgende Zustände darstellbar:

| | | |
|---|---|---|
| Stössel Eilgang abwärts | Multipunktstartwert erreicht | Ziehweg erreicht |
| Stössel auf Distanz | Umformelement c aktiv | Entlastung |
| Stösseldruck erreicht | Umformelemente A/B aktiv | Stössel Eilgang aufwärts |

## Patentansprüche

1. Hydraulische Tiefzieheinrichtung bei Pressen zum Ziehen von Blechformteilen mit einer gegenüber die Haltekraft zum Tiefziehen des Werkstücks (19) einstellenden hydraulischen Kurzhubzylindern (13) abgestützten Blechhalteplatte (10) sowie einem von hydraulischen Umformzylindern (16) in Ziehrichtung bewegbar geführten Ziehstempeln (9), einem oberhalb der Blechhalteplatte (19) angeordneten Ziehring (8), einer unterhalb der Blechhalteplatte (10) angeordneten Werkzeuggrundplatte (11) und Vielpunkteinheit (12) mit einer Vielzahl von Kurzhubzylindern (13) in Vielpunkt-Ansteuerung entsprechend der Ziehringkontur (18) und einem in einem Pressenrahmen (7) geführten Stößel (3), wobei sich der Stößel (3) bis kurz vor dem Kontakt mit dem Werkstück (19) abwärts bewegt und mit einem Spaltabstand Δs zum Werkstück (19) mit dem Pressenrahmen (7) kraft- oder formschlüssig festsetzbar ist, wonach die hydraulisch aktivierten Kurzhubzylinder (13) den Spaltabstand Δs überbrücken und mittels der Blechhalteplatte (10) das Werkstück (19) gegen den Ziehring (8) drücken,
**dadurch gekennzeichnet,**
**daß** die Kurzhubzylinder (13) der Vielpunkteinheit in einem äußeren Wirkkranz (25) und einem inneren Wirkkranz (26) aufgeteilt sind, wobei die Kurzhubzylinder (13) des äußeren Wirkkranzes (25) mit einer einstellbaren Grundlast über Kurzhubkolben (14) mittels Druckbolzen (6) die Werkzeuggrundplatte (11) hydraulisch beaufschlagen, während die Kurzhubzylinder (13) des inneren Wirkkranzes (26) die Blechhalteplatte (10) direkt über Kurzhubkolben (14) mittels Druck-/Formbolzen (5/20) in Wirkpunkten und jeweils einzeln oder in Gruppen gezielt geregelt beaufschlagen.

2. Hydraulische Tiefzieheinrichtung nach Anspruch 1,
**dadurch gekennzeichnet,**
**daß** die Druck-/Formbolzen (5 oder 20) des inneren Wirkkranzes (26) auf der entsprechend groß ausgebildeten Wirkfläche der Kurzhubkolben (14) zentrisch oder exzentrisch fixierbar sind.

3. Hydraulische Tiefzieheinrichtung nach Anspruch 2,
**dadurch gekennzeichnet,**
**daß** durch unterschiedliche Anordnung der Druck-/Formbolzen (5 oder 20) auf den Wirkflächen der Kurzhubkolben (14) des inneren Wirkkranzes (26) eine Anpassung an ähnliche Werkstücke (19) einer Teilefamilie möglich ist.

4. Hydraulische Tiefzieheinrichtung nach den Anspruch 1 bis 3,
**dadurch gekennzeichnet,**
**daß** die Vielpunkteinheit (12) aus zwei oder mehreren Wechselmodulen (27, 28 oder 28') besteht und durch verschiedene Zusammensetzung für die Herstellung unterschiedlicher Werkstücke (19) geeignet ist.

5. Hydraulische Tiefzieheinrichtung nach den Anspruch 1 bis 4,
**dadurch gekennzeichnet,**
**daß** ein oder mehrere Umformzylinder (16) mit ihrem Gehäuse (23) als Einheit in Führungen (24) der Tischplatte (15) verschiebbar und auswechselbar angeordnet sind.

6. Hydraulische Tiefzieheinrichtung nach den Anspruch 1 bis 5,
**dadurch gekennzeichnet,**
**daß** die Druck-/Formbolzen (5; 20) für den inneren Wirkkranz (26) entsprechend der zugehörigen Ziehringkontur (18) ausgebildet bzw. geformt sind.

7. Hydraulische Tiefzieheinrichtung nach Anspruch 1,
**gekennzeichnet durch** eine Pressensteuerung mit Eingabe der beim Ziehvorgang auftretenden Werkzeugparameter in einen Rechner zur Einstellung programmierbarer Kraftprofile in den hydraulischen Kurzhubzylindern (13) entlang der Ziehringkontur (18) des inneren Wirkkranzes (26) und zur bildlichen Darstellung der Werkzeugparameter bei der Blechhalte- und Umformoperation an einem Monitor sowie einer Speicherung von werkzeugspezifischen Datensätzen in diesem Rechner.

## Claims

1. A hydraulic deep drawing device in presses for drawing sheet metal parts having a sheet holding plate (10) supported with respect to hydraulic short stroke pressure cylinders (13) which set the holding force for deep drawing the workpiece (19), and drawing punches (9) which are movably guided by hydraulic forming cylinders (16) in the drawing direction, a drawing ring (8) disposed above the sheet holding plate (10), a tool base plate (11) disposed below the sheet holding plate (10), and a multipoint unit (12) with a plurality of short stroke cylinders (13) in multipoint drive according to the drawing ring contour (18) and a ram (3) guided in a press frame (7), with the ram (3) moving downward until shortly before contact with the workpiece (19) and being able to be fixed positively or nonpositively to the press frame (7) at a gap spacing Δs from the workpiece (19), whereupon the hydraulically activated short stroke cylinders (13) bridge the gap spacing Δs and, by means of the sheet holding plate (10), press the workpiece (19) against the drawing ring (8), wherein the short stroke cylinders (13) of the multipoint unit are split into an outer effect ring (25) and an inner effect ring (26), with the tool base plate (11) being loaded hydraulically by the short stroke cylinders (13) of the outer effect ring (25) with an adjustable basic load via the short stroke pistons by means of pressure pins (6), whereas the short stroke cylinders (13) of the inner effect ring (26) act upon the sheet holding plate (10) directly above the short stroke piston (14) by means of pressure/shaping pins (5; 20) in effective points and each individually or in groups in a purposefully controlled manner.

2. A hydraulic deep drawing device as claimed in claim 1, wherein the pressure/shaping pins (5 or 20) of the inner effect ring (26) can be fixed in a centric or eccentric manner on the effective surface of the short stroke piston which is arranged in a sufficiently large manner.

3. A hydraulic deep drawing device as claimed in claim 2, wherein an adaptation to similar workpieces (19) of a family of parts is possible by means of different arrangements of the pressure/shaping pins (5 or 20) on the effective surfaces of the short stroke pistons (14).

4. A hydraulic deep drawing device as claimed in the claims 1 to 3, wherein the multipoint unit (12) consists of two or more change modules (27, 28 or 28') and is suitable for the production of different workpieces by means of variable composition.

5. A hydraulic deep drawing device as claimed in the claims 1 to 4, wherein one or more shaping cylinders (16) with their housing (23) are arranged displaceably and interchangeably as a unit in guide means (24) of the table plate (15).

6. A hydraulic deep drawing device as claimed in the claims 1 to 5, wherein the pressure/shaping pins (5; 20) for the inner effect ring (26) are constructed or shaped to correspond to the associated drawing ring contour (18).

7. A hydraulic deep drawing device as claimed in claim 1, wherein a press control unit with entry of the tool parameters occurring during the drawing process into a computer for setting programmable force profiles in the hydraulic short stroke cylinders (13) along the drawing ring contour (18) of the inner effect ring (26) and for visual representation of the tool parameters during the sheet holding and shaping operation on a monitor and the storage of tool-specific data records in said computer.

## Revendications

1. Dispositif d'emboutissage profond hydraulique pour les presses d'emboutissage de pièces en tôle, avec une plaque serre-flan (10) soutenue vis-à-vis de vérins hydrauliques à course courte (13) réglant la force de maintien pour l'emboutissage de la pièce d'oeuvre (19) et un poinçon d'emboutissage (9) pouvant être déplacé dans le sens de l'emboutissage par des vérins hydrauliques de formage (16), une matrice d'emboutissage (8) disposée au-dessus de la plaque serre-flan (10), une platine d'outil (11) disposée sous la plaque serre-flan (10) et une unité multipoints (12) avec une pluralité de vérins à course courte (13) commandés en plusieurs points selon le contour de la matrice d'emboutissage (18) et un mandrin (3) guidé dans un cadre de presse (7), lequel mandrin (3) se déplace vers le bas avec la pièce (19) jusqu'au moment précédant le contact et pouvant être fixé par adhérence ou engagement positif avec le cadre de presse (7) en laissant une distance Δs par rapport à la pièce (19), après quoi les vérins hydrauliques à course courte (13) franchissent la distance Δs et pressent la pièce (19) contre la matrice d'emboutissage (8) au moyen de la plaque serre-flan (10), **caractérisé en ce que** les vérins à course courte (13) de l'unité multipoints sont répartis en une couronne active extérieure (25) et une couronne active intérieure (26), les vérins à course courte (13) de la couronne active extérieure (25) exerçant une force hydraulique sur la platine d'outil (11) par l'intermédiaire de pistons à course courte (14), au moyen de boulons de pression (6), sous une charge de base réglable, tandis que les vérins à course courte (13) de la couronne active intérieure (26) agissent sur la plaque serre-flan (10) directement par l'intermédiaire de pistons à course courte (14) au moyen de boulons de pression ou de formage (5/20) en des points d'application de la force et peuvent être régulés individuellement ou par groupes.

2. Dispositif d'emboutissage profond hydraulique selon la revendication 1, **caractérisé en ce que** les boulons de pression ou de formage (5 ou 20) de la couronne active intérieure (26) peuvent être fixés de manière centrée ou excentrée sur la surface active des pistons à course courte (14), qui est d'une taille adaptée.

3. Dispositif d'emboutissage profond hydraulique selon la revendication 2, **caractérisé en ce que** différentes dispositions des boulons de pression ou de formage (5 ou 20) sur les surfaces actives de pistons à course courte (14) de la couronne active intérieure (26) permettent une adaptation à des pièces (19) similaires dans une famille de pièces.

4. Dispositif d'emboutissage profond hydraulique selon les revendications 1 à 3, **caractérisé en ce que** l'unité multipoints (12) se compose de deux ou plusieurs modules interchangeables (27, 28 ou 28') et permet la fabrication de différentes pièces (19) en fonction de différentes compositions.

5. Dispositif d'emboutissage profond hydraulique selon les revendication 1 à 4, **caractérisé en ce qu'**un ou plusieurs vérins de formage (16) et leu corps (23), formant une unité, sont disposés de manière coulissante et interchangeable dans des guides (24) du plateau (15).

6. Dispositif d'emboutissage profond hydraulique selon les revendications 1 à 5, **caractérisé en ce que** les boulons de pression ou de formage (5 ou 20) de la couronne active intérieure (26) sont conçus et conformés en fonction du contour correspondant de la matrice d'emboutissage (18).

7. Dispositif d'emboutissage profond hydraulique selon la revendication 1, **caractérisé en ce qu'**il comporte une commande de presse avec saisie dans un ordinateur des paramètres d'outil produits pendant l'emboutissage, en vue du réglage de profils de force programmables dans les vérins hydrauliques à course courte (13) le long du contour de la matrice d'emboutissage (18) de la couronne active intérieure (26) et en vue de la représentation graphique sur un écran des paramètres d'outil lors de l'opération de serrage et de formage de la tôle ainsi que de l'enregistrement d'ensembles de données spécifiques des outils dans cet ordinateur.
